# EUROPÄISCHE PATENTSCHRIFT

(11) **EP 1 030 404 B1**
(45) Veröffentlichungstag und Bekanntmachung des Hinweises auf die Patenterteilung: **06.07.2005**
(21) Anmeldenummer: 00101911.6
(22) Anmeldetag: 01.02.2000
(51) Int. Cl.: H01R 4/24

(54) **Leiteranschlusselement**
Conductor connecting element
Elément de connexion pour des conducteurs

(30) Priorität: 18.02.1999 DE 19906725
(43) Veröffentlichungstag der Anmeldung: 23.08.2000
(73) Patentinhaber: HARTING Electric GmbH & Co. KG, 32339 Espelkamp (DE)
(72) Erfinder: Harting, Dietmar, Dipl.-Kfm., 32339 Espelkamp (DE); Nowacki, Horst, Dipl.-Ing., 32312 Lübbecke (DE); Schreier, Stephan, Dipl.-Ing., 32369 Rahden (DE); Lambrecht, Heinz, Dipl.-Ing., 32312 Lübbecke (DE)

(56) Entgegenhaltungen:
- EP-A- 0 886 156
- CH-A- 657 942
- DE-U- 29 512 585
- US-A- 4 969 839

## Beschreibung

Die Erfindung betrifft ein Leiteranschlußelement zur Verbindung von elektrischen Leitern mit Schneidklemmkontakten, wobei die Schneidklemmkontakte in einem Kontaktträger gehalten sind und die elektrischen Leiter in Leiterführungskanälen eines Leiterführungsteiles eingeschoben sind, wobei die Leiter in den Leiterführungskanälen umgelenkt sind, und wobei beim Aufschrauben einer Überwurfmutter das Leiterführungsteil in Richtung des Kontaktträgers bewegt wird und die Leiter im Bereich der Umlenkungen in Schlitze der Schneidklemmkontakte gedrückt werden.

Derartige Leiteranschlußelemente sind erforderlich, um elektrische Leiter von Kabeln zu kontaktieren, ohne die Leiterisolierung in einem besonderen Arbeitsgang vorher zu entfernen.

Aus der DE 295 12 585 U1 ist ein Leiteranschlußschlußelement mit Schneidklemmkontakten zum Anschluß von elektrischen Leitern bekannt, bei dem durch Aufschrauben einer Überwurfmutter auf einen Kontaktträger alle in einem Leiterführungsteil eingeführten elektrischen Leiter gleichzeitig mit den Schneidklemmkontakten im Kontaktträger verbunden werden.

Bei dieser bekannten Ausführung eines Leiteranschlußelementes treten, bedingt durch das gleichzeitigen Kontaktieren der elektrischen Leiter, relativ hohe Kräfte auf. Daraus ergibt sich wiederum ein für das Aufschrauben der Überwurfmutter hoher Kraftaufwand, so daß ein Festdrehen von Hand oftmals schwierig ist. Dabei muß die Überwurfmutter voluminös ausgelegt werden, um die auftretenden Kräfte weiterzuleiten.

Der Erfindung liegt daher die Aufgabe zugrunde, ein Leiteranschlußelement der eingangs genannten Art, so auszubilden, daß für das Aufschrauben einer Überwurfmutter - und damit für das Eindrücken von elektrischen Leitern in die Schneidklemmkontakte eines Kontaktträgers - ein geringerer Kraftaufwand benötigt wird.

Diese Aufgabe wird dadurch gelöst, daß die Leiterführungskanäle in dem Leiterführungsteil derartig ausgebildet sind, daß die Umlenkung der elektrischen Leiter in unterschiedlichen Hohen erfolgt, wobei die Schneidklemmkontakte die elektrischen Leiter nacheinander kontaktieren.

Eine vorteilhafte Ausgestaltung der Erfindung ist im Anspruch 2 angegeben.

Die mit der Erfindung erzielten Vorteile bestehen insbesondere darin, daß die Kräfte und Drehmomente beim Aufschrauben der Überwurfmutter reduziert werden, so daß selbst eine größere Anzahl von elektrischen Leitern in einem derartigen Leiteranschlußelement, auch ohne die Verwendung eines Werkzeuges sicher kontaktiert werden.

Ein weiterer Vorteil bei nacheinander kontaktierenden Schneidklemmkontakten liegt darin, daß bei mehreren elektrischen Leitern eine Auswahl getroffen werden kann, welcher Leiter zuerst kontaktiert werden soll. Dies ist z.B. bei einem sicherheitsrelevanten elektrischen Anschluß von Vorteil, wenn ein Schutzleiter bei der Montage immer zuerst kontaktiert werden soll, bzw. bei einer Demontage als letzter den elektrischen Kontakt zum Schneidklemmkontakt verliert.

Ein Ausführungsbeispiel ist in der Zeichnung dargestellt und wird im folgenden näher erläutert. Es zeigen:
- Fig. 1: eine Explosionszeichnung eines Leiteranschlußelementes,
- Fig. 2: die Aufsicht eines Leiterführungsteiles mit Schnittzeichnungen des Leiterführungsteiles jeweils um 120° verschoben, und
- Fig. 3: die Ansicht einer Schneidklemme für unterschiedliche Leiterdurchmesser.

In der Fig. 1 sind die Einzelteile eines Leiteranschlußelementes in einer montagefertigen Reihenfolge dargestellt.

Bei der Montage werden zunächst die Schutzkappe 3, die Überwurfmutter 4 und die Zugentlastung 5 über das Kabel 1 mit den elektrischen Leitern 2 geschoben. Dann werden die einzelnen elektrischen Leiter in die Leiterführungskanäle 6 des Leiterführungsteiles 7 eingefädelt und die Zugentlastung 5 mit dem Leiterführungsteil 7 zusammengesetzt. Beide Teile werden dann als Einheit in den Kontaktträger 8 mit den dort eingebrachten Schneidklemmkontakten 9 eingefügt und anschließend die Überwurfmutter 4 aufgeschraubt. Während des Aufschraubens der Überwurfmutter 4 auf den Kontaktträger 8, wird das Leiterführungsteil 7 in den Kontaktträger 8 geschoben und dabei die elektrischen Leiter 2 in den Leiterführungskanälen 6 in die Schlitze der Schneidklemmkontakte 9 gedrückt, wobei die Ummantelung der Leiter durchtrennt und der elektrische Kontakt hergestellt wird.
Abschließend wird die Schutzkappe 3 über die Überwurfmutter 4 gestülpt, wobei die Schutzkappe frei drehbar in eine Nut der Überwurfmutter einrastet, so daß eine unbeabsichtigte Demontage der Überwurfmutter verhindert wird.

In der Fig. 2 ist in einer Aufsicht zunächst die Anordnung der jeweils um 120° versetzten Leiterführungskanäle 6 in dem Leiterführungsteil 7 dargestellt.
Weiterhin sind entsprechend den Bezeichnungen der Schnittverlaufslinien die zugehörigen Schnittdarstellungen der einzelnen Leiterführungskanäle gezeigt.

Wie die Schnittdarstellungen A-A, B-B und C-C zeigen, verlaufen die S-förmigen Leiterführungskanäle 6, aus dem oberen zentrumsnahen Bereich in den unteren Randbereich des Leiterführungsteiles 7. Dabei schneiden die Führungsnuten 11, in denen die Schneidklemmkontakte 9 geführt werden, die Leiterführungskanäle 6 jeweils an den Wendepunkten des S-förmigen Leiterführungskanals.
Durch eine unterschiedliche Höhenlage des oberen Wendepunktes in den jeweiligen Leiterführungskanälen 6, entstehen innerhalb des Leiterführungsteiles die unterschiedlichen Anlagepunkte H1, H2 und H3. An diese Anlagepunkte werden die jeweils eingefadelten elektrischen Leiter 2 beim Zusammenschrauben des Leiteranschlußelementes angepreßt und in die Schlitze der Schneidklemmkontakte 9 gedrückt.

Während dieses Vorganges wird, von den sich in die Führungsnuten 11 nach oben einschiebenden Schneidklemmkontakte 9, der Reihe nach die Kabelummantelung der einzelnen elektrischen Leiter eingeschnitten, und zwar beginnend bei H3, dann H2 und zuletzt H1.

Durch die aufeinanderfolgende Kontaktierung, bei der die Kabelummantelung der elektrischen Leiter nacheinander durch die Schneidklemmkontakte getrennt wird, um eine elektrische Verbindung mit den Leitern zu realisieren, verteilen sich die aufzubringenden Kräfte gleichmäßiger auf die Drehbewegung der Überwurfmutter und werden letztlich, bezogen auf die momentan aufzubringende Kraft, damit reduziert.

In der Fig. 3 ist eine modifizierte Schneidklemme 12 dargestellt, die zur Aufnahme von elektrischen Leitern mit unterschiedlichen Durchmessern ausgebildet ist.
Hierbei ist der Leiteraufnahmeschlitz der Schneidklemme 12 mit zwei unterschiedlichen, aufeinanderfolgenden Schlitzbreiten 13, 14 versehen, so dass unterschiedliche Leiterdurchmesser sicher kontaktiert werden können.
Dabei ist der obere, breitere Schlitz 14 für einen größeren Leiterdurchmesser 16 vorgesehen, während der sich daran anschließende schmalere Schlitz 13 für einen kleineren Leiterdurchmesser 15 bestimmt ist.
Für den Einsatz der modifizierten Schneidklemme ist vorgesehen, die Leiterführungskanäle 6 des Leiterführungsteiles 7 in ihrer Geometrie anzupassen.
Das bedeutet, dass die Leiterführungskanäle 6 entweder für den großeren Leiterdurchmesser 16 ausgebildet sind - das entspricht dem bereits in Fig. 2 beschriebenen Beispiel - oder die Leiterführungskanäle 6 werden für den kleineren Leiterdurchmesser 14 ausgebildet.
Dabei sind die Anlagepunkte H1, H2 und H3 (siehe Fig. 2) entsprechend der Lage des Schlitzbereiches 13 der modifizierten Schneidklemme 12 angepasst, so dass wieder der gleiche Effekt einer aufeinanderfolgenden Kontaktierung, wie bei Fig. 2 beschrieben, sichergestellt ist.
Für die hier beispielhaft dargestellten zwei unterschiedlichen Durchmesser der elektrischen Leiter sind somit auch unterschiedlich ausgeführte Leiterführungsteile 7 erforderlich, jedoch nur eine Art modifizierter Schneidklemmen 12, die im Kontaktträger 8 verrastet sind

## Patentansprüche

1. Leiteranschlusselement mit Schneidklemmkontakten (9) zur Verbindung mit elektrischen Leitern (2), wobei die Schneidklemmkontakte in einem Kontaktträger (8) gehalten sind und die elektrischen Leiter in Leiterführungskanälen (6) eines Leiterführungsteiles (7) eingeschoben sind, wobei die Leiter in den Leiterführungskanälen umgelenkt sind, mit einer Überwurfmutter (4), die beim Aufschrauben auf das Leiterführungsteil (7) in Richtung des Kontaktträgers bewegt wird, wobei die elektrischen Leiter (2) im Bereich der Umlenkungen in Schlitze der Schneidklemmkontakte gedrückt werden, **dadurch gekennzeichnet, dass** die Leiterführungskanäle (6) in dem Leiterführungsteil (7) derartig ausgebildet sind, dass die Umlenkung der elektrischen Leiter (2) in unterschiedlichen Höhen (H1, H2, H3) erfolgt, wobei die Schneidklemmkontakte (9) die elektrischen Leiter (2) nacheinander kontaktieren.

2. Leiteranschlusselement nach Anspruch 1, **dadurch gekennzeichnet, dass** die Schneidklemmkontakte (12) unterschiedliche Schlitzbreiten (13, 14) aufweisen, wobei unterschiedliche Leiterquerschnitte (15, 16) kontaktierbar sind.

## Claims

1. A conductor connecting element for connecting electrical conductors (2), with insulation-displacement contacts (9) that are held in a contact carrier (8), wherein the electrical conductors are inserted into conductor guide ducts (6) of a conductor guide part (7), and wherein the conductors are deflected in the conductor guide ducts, and with a coupling ring (4) that is moved in the direction of the contact carrier when it is screwed on the conductor guide part (7), wherein the electrical conductors (2) are pressed into slots of the insulation-displacement contacts in the region of the deflecting points, **characterized in that** the conductor guide ducts (6) are realized in the conductor guide part (7) such that the deflection of the electrical conductors (2) takes place at different heights (H1, H2, H3), wherein the insulation-displacement contacts (9) contact the electrical conductors (2) successively.

2. The conductor connecting element according to Claim 1, **characterized in that** the insulation-displacement contacts (12) have different slot widths (13, 14) such that different conductor cross sections (15, 16) can be contacted.

## Revendications

1. Elément de connexion pour conducteurs avec des contacts à borne guillotine (9) destinés à être raccordés sur des conducteurs électriques (2), les contacts à borne guillotine étant maintenus dans un support de contact (8) et les conducteurs électriques étant insérés dans des canaux de guidage de conducteurs (6) d'un élément de guidage de conducteurs (7), les conducteurs étant coudés dans les canaux de guidage de conducteurs, avec une collerette de fixation (4), qui lors du vissage sur l'élément de guidage de conducteurs (7) est déplacée en direction du support de contacts, les conducteurs électriques (2) étant pressés dans des fentes des contacts à borne guillotine, dans la région du coudage, **caractérisé en ce que** les canaux de guidage des conducteurs (6) sont conçus de façon telle dans l'élément de guidage de conducteurs(7) que le coudage des conducteurs électriques (2) a lieu à différentes hauteur (H1, H2, H3), les contacts à borne guillotine (9) contactant les conducteurs électriques (2) l'un après l'autre.

2. Elément de connexion pour des conducteurs selon la revendication 1, **caractérisé en ce que** les contacts à borne guillotine (12) présentent des fentes de différentes largeurs (13, 14), des conducteurs de différentes sections transversales (15, 16) pouvant être contactés.
